# FASCICULE DE BREVET EUROPEEN

(11) **EP 4 443 246 B1**
(45) Date de publication et mention de la délivrance du brevet: **26.11.2025**
(21) Numéro de dépôt: 24160658.1
(22) Date de dépôt: 29.02.2024
(51) Int. Cl.: G04B 1/00, G04C 10/00, G04C 3/10

(54) **DISPOSITIF DE RÉGULATION DE VITESSE POUR MOBILE ROTATIF D'HORLOGERIE**
GESCHWINDIGKEITSREGELVORRICHTUNG FÜR EINEN DREHTEIL EINER UHR
SPEED REGULATION DEVICE FOR A TIMEPIECE ROTATING MOBILE

(30) Priorité: 06.04.2023 EP 23167065
(43) Date de publication de la demande: 09.10.2024
(73) Titulaire: The Swatch Group Research and Development Ltd, 2074 Marin (CH)
(72) Inventeur: BORN, Jean-Jacques, 1110 Morges (CH); TORTORA, Pierpasquale, 2000 Neuchâtel (CH); HINAUX, Baptiste, 1003 Lausanne (CH); NICOLAS, Cédric, 2000 Neuchâtel (CH)
(74) Mandataire: ICB SA

(56) Documents cités:
- EP-A1- 3 838 424
- JP-A- H1 155 976

## Description

### Domaine technique de l'invention

L'invention concerne une pièce d'horlogerie comprenant un mobile rotatif, un dispositif moteur agencé pour pouvoir entraîner ce mobile rotatif, un dispositif de régulation pour réguler la vitesse de rotation du mobile rotatif, ce dispositif de régulation comportant une micro-génératrice qui comporte un stator et un rotor couplé mécaniquement au mobile rotatif, le stator portant des aimants permanents ou des bobines et le rotor portant respectivement des bobines ou des aimants permanents.

L'invention concerne encore un procédé de régulation de la vitesse de rotation d'un mobile rotatif d'une pièce d'horlogerie, dans une plage de vitesse fonctionnelle du mobile rotatif entre une vitesse minimale et une vitesse maximale strictement supérieure à la vitesse minimale, le mobile rotatif étant entraîné par un dispositif moteur que comporte la pièce d'horlogerie, par lequel procédé on met en œuvre un dispositif de régulation de la vitesse de rotation du mobile rotatif, ce dispositif de régulation comportant une micro-génératrice qui comporte un rotor couplé mécaniquement au mobile rotatif, ce rotor étant mobile autour d'un axe de rotation par rapport à un stator portant des aimants permanents ou des bobines, le rotor portant respectivement des bobines ou des aimants permanents, les bobines étant reliées, directement ou indirectement, à au moins une diode électroluminescente.

L'invention concerne le domaine des pièces d'horlogerie, et plus particulièrement des montres, et plus particulièrement encore des montres comprenant une source d'énergie mécanique, du type comportant un mécanisme annexe non dédié à la mesure du temps mais en général dédié à des fonctions d'affichage sonore ou visuel, par exemple pour des montres à sonnerie ou à animation visuelle, ou encore des boîtes à musique, ce mécanisme comprenant au moins un mobile rotatif. Et l'invention concerne plus particulièrement le domaine de la régulation de vitesse d'un tel mobile rotatif, généralement actionné par un ressort dont la décharge engendre une vitesse très variable du mobile rotatif en l'absence de mécanisme de régulation.

### Arrière-plan technologique

La régulation de vitesse des mobiles d'horlogerie est un problème ancien, lié à l'origine à la régulation de la sonnerie des cloches. Des solutions anciennes sont purement mécaniques basées sur la variation d'inertie du mobile avec par exemple des régulateurs à boules, ou encore sur le freinage par frottement d'air, mais de telles solutions applicables sur des horloges ou pendules ne le sont pas pour des montres.

L'encombrement limité dans une boîte de montre a conduit à imaginer des nouvelles solutions, telles des régulateurs électromagnétiques, ou encore des régulateurs à courant de Foucault. Ces solutions sont fonctionnelles mais coûteuses et réservées à des produits de luxe; certains de leurs composants sont très délicats et nécessitent une maintenance particulière.

Le document EP3838424 au nom de The Swatch Group Research & Development Ltd décrit un mécanisme musical ou de sonnerie pour pièce d'horlogerie ou boîte à musique, comprenant une source d'énergie délivrant un couple mécanique et des moyens de transmission de couple mécanique depuis la source d'énergie vers un mobile de génération de musique ou de sonnerie. Le mécanisme comprend en outre un régulateur de mobile. Le régulateur est configuré pour réguler, autour d'une valeur de vitesse de consigne, la vitesse de pivotement du mobile autour d'un axe de pivotement, et comporte des moyens de freinage du mobile configurés pour ramener sa vitesse de pivotement à la vitesse de consigne. Le régulateur de mobile est constitué d'un système comprenant une micro-génératrice, aussi nommée "génératrice", dont un rotor est relié mécaniquement à la source d'énergie délivrant le couple mécanique, et un circuit électronique de régulation de la fréquence de rotation de la micro-génératrice. Ce circuit règle électroniquement la fréquence comme dans les montres à génératrice indiquant l'heure, donc de fait selon une technologie de comptage de tours du rotor, nécessitant une base de temps électronique, pour comparer la fréquence de rotation avec une base de temps, et action sur un transistor qui régule le passage de courant dans les bobines avec des impulsions de freinage par court-circuit. En somme, un circuit électronique de freinage y commande la génération d'impulsions de freinage.

L'emploi de circuits électroniques ou électriques présente des inconvénients majeurs pour une montre munie d'un mouvement mécanique, en particulier pour une montre haut de gamme pour laquelle il est important de conserver le plus possible le caractère mécanique de la montre. En effet, ces systèmes connus sont munis d'un circuit électronique avec divers éléments électroniques agencés sur un circuit électrique (en général un PCB) situé à la périphérie de la micro-génératrice, ce qui introduit un dispositif du type électronique relativement étendu dans la montre. L'ensemble de toutes ces parties électriques et électroniques stationnaires occupe donc une surface relativement importante, au-delà de la surface définie par la microgénératrice, et cet ensemble est généralement visible, ce qui accentue, pour un consommateur, un caractère hybride de la montre.

### Résumé de l'invention

L'invention se propose de solutionner notamment les problèmes de l'art antérieur indiqués précédemment. D'autres objectifs ressortiront aussi de la description de l'invention qui suit.

A cet effet, l'invention concerne une pièce d'horlogerie selon la revendication 1, laquelle comprend un mobile rotatif, un dispositif moteur agencé pour pouvoir entraîner ce mobile rotatif, un dispositif de régulation pour réguler la vitesse de rotation du mobile rotatif, ce dispositif de régulation comportant une micro-génératrice, qui comporte un stator et un rotor couplé mécaniquement au mobile rotatif, et au moins une diode électroluminescente qui est alimentée, directement ou indirectement, par la microgénératrice.

L'invention concerne encore un procédé de régulation de la vitesse de rotation d'un mobile rotatif d'une pièce d'horlogerie, dans une plage de vitesse fonctionnelle du mobile rotatif entre une vitesse minimale et une vitesse maximale strictement supérieure à la vitesse minimale, selon la revendication 24.

### Brève description des figures

Les buts, avantages et caractéristiques de l'invention apparaîtront mieux à la lecture de la description détaillée qui va suivre, et en référence aux dessins annexés, où:
- la figure 1 représente en perspective un exemple d'application de l'invention à une montre comportant un dispositif d'éclairage : en partie gauche de la figure est visible un barillet, qui alimente, au travers d'un rouage, une micro-génératrice, laquelle comporte un rotor mobile en rotation face à un stator; la micro-génératrice porte au moins une diode électroluminescente, qui est alimentée par au moins une bobine et qui est montée sur le rotor, excentrée par rapport à l'axe de rotation du rotor, tandis que le stator porte des aimants permanents; ce rotor porte un rochet, qui coopère avec un cliquet pour libérer ou bloquer sa rotation ; la flèche indique schématiquement un dispositif d'actionnement du cliquet qui est mobile en rotation pour stopper et libérer la génératrice;
- la figure 2A représente en perspective la micro-génératrice de la figure 1, dans laquellees deux anneaux du stator portent des aimants permanents, en polarités alternées, et, dans leur entrefer, le rotor porte des bobines; les flèches montrent les sens alternés du champ magnétique, selon une même direction parallèle à l'axe de rotation du rotor; celui-ci porte deux diodes électroluminescentes montées en symétrie par rapport à cet axe de rotation, et toutes deux excentrées;
- la figure 2B est une vue de dessus de la micro-génératrice de la figure 1;
- la figure 3 représente en perspective éclatée la microgénératrice des figures 1, 2A et 2B ; le disque rotor porte ici 12 bobines, on voit la double rangée de 12 aimants des anneaux statoriques ;
- la figure 4 représente, en vue de dessus selon la direction de l'axe de rotation, le rotor de la micro-génératrice des figures 1 à 3 ; on y voit la connectique des bobines entre elles et avec les diodes électroluminescentes toutes portées par le rotor ;
- la figure 5 est une coupe de la micro-génératrice des figures précédentes, passant par l'axe de rotation de la microgénératrice; dans cet exemple particulier et non limitatif, les dimensions de la micro-génératrice sont très réduites, avec une cage statorique de diamètre d'environ 8 mm, et une épaisseur d'environ 1,4 mm;
- la figure 6 représente la courbe caractéristique de l'intensité du courant dans une diode électro-luminescente (en ordonnée) en fonction de la tension appliquée aux bornes de cette diode électro-luminescente (en abscisse) ; on peut voir qu'au-delà d'une tension de seuil Us, l'intensité du courant croît rapidement de façon sensiblement linéaire avec la tension ;
- la figure 7 est un graphe représentant la dissipation d'énergie électrique dans le dispositif de régulation selon l'invention, avec en ordonnée le couple d'entraînement du rotor en fonction de la fréquence du rotor en abscisse, ce couple d'entraînement étant compris entre une valeur minimale, correspondant à une fréquence minimale du rotor prévue pour une plage de couple fonctionnelle, et une valeur maximale correspondant à une fréquence maximale du rotor prévue ; la caractéristique de couple d'entraînement du rotor en fonction de la fréquence du rotor est sensiblement linéaire dans le domaine sélectionné. En somme on voit en abscisse, entre la fréquence minimale et la fréquence maximale du rotor, une plage de fréquences du rotor « acceptée » pour une vitesse de rotation du mobile rotatif dans sa plage de fonctionnement ; et on voit en ordonnée, entre le couple d'entraînement minimal et le couple d'entraînement maximal, une plage de couple dissipé par les LEDs qui correspond à une variation de couple d'entrainement du rotor prévue pour la plage de couple fonctionnelle, ce qui permet de réguler la fréquence de rotation du rotor en présence d'un couple moteur variable de sorte à maintenir cette fréquence dans une plage relativement restreinte ;
- la figure 8 représente, de façon schématisée, un circuit électrique équivalent d'une variante préférée du dispositif de régulation proposé, avec une micro-génératrice, générant un signal alternatif, qui est connectée en parallèle avec deux diodes électroluminescentes en polarité inversée. De cette manière, pendant l'alternance du signal, l'une ou l'autre des diodes émettra de la lumière. Pour des fréquences supérieures à 30 Hz, l'œil ne distingue plus cette alternance et perçoit donc les deux diodes allumées en même temps ;
- la figure 9 représente la forme du courant induit (en ordonnée) dans les diodes électroluminescentes, en fonction du temps (en abscisse), pour une fréquence à 150 Hz ; la courbe en trait plein correspond à une première LED, et la courbe interrompue à une deuxième LED montée en parallèle à la première LED, en liaison directe avec elle et agencée en polarité inverse de la première LED ;
- la figure 10 représente la forme du courant moyen (en ordonnée) circulant dans les deux diodes électroluminescentes en fonction de la fréquence de rotation (en abscisse) du rotor;
- la figure 11 représente la forme du couple moyen de freinage appliqué au rotor (en ordonnée) par les deux diodes électroluminescentes en fonction de la fréquence de rotation du rotor (en abscisse);
- la figure 12 est une courbe montrant l'influence de l'épaisseur du fil de bobine en abscisse sur la résistance de la bobine en ordonnée;
- la figure 13 est une courbe montrant l'influence de l'épaisseur du fil de bobine en abscisse sur le courant dans les diodes électroluminescentes en ordonnée;
- la figure 14 est une courbe montrant l'influence de l'épaisseur du fil de bobine en abscisse sur la tension induite en ordonnée;
- la figure 15 est une courbe montrant l'influence de l'épaisseur du fil de bobine en abscisse sur le temps de décharge totale du barillet en ordonnée;
- la figure 16 représente, de façon schématisée, une pièce d'horlogerie selon un mode de réalisation général de l'invention ;
- la figure 17 représente, de manière partielle, une pièce d'horlogerie qui comporte un dispositif de libération et d'arrêt de la micro-génératrice associé à un dispositif de commande à bouton-poussoir actionnable par un utilisateur, pour déclencher l'entraînement ou l'arrêt du rotor de la micro-génératrice.

### Description détaillée de l'invention

L'invention se propose d'utiliser une micro-génératrice alimentant au moins une diode électroluminescente pour consommer une partie de l'énergie fournie par un dispositif moteur à un mobile rotatif, pour réguler la vitesse de ce mobile rotatif.

L'invention concerne une pièce d'horlogerie 2000 comprenant un mobile rotatif 1, un dispositif moteur agencé pour pouvoir entraîner ce mobile rotatif 1, et un dispositif de régulation 1000 pour réguler la vitesse de rotation du mobile rotatif 1. Ce dispositif moteur est en particulier un dispositif moteur mécanique, notamment formé par un barillet 200.

Le dispositif de régulation 1000 comporte une micro-génératrice 100 du type horloger, laquelle comporte un stator 20 et un rotor 10 qui est couplé mécaniquement au mobile rotatif 1, et au moins une diode électroluminescente 31, 32, (aussi nommée 'LED' par la suite), qui est alimentée, directement ou indirectement, par la micro-génératrice 100, et plus particulièrement par au moins une bobine que comporte la micro-génératrice 100. De manière générale, le stator porte des aimants permanents 25 ou des bobines, et le rotor porte respectivement des bobines 11 ou des aimants permanents. On distingue ci-après la « vitesse » de rotation du mobile rotatif 1 et la « fréquence » de rotation du rotor 10. Chaque bobine 11 fournit à ladite au moins une diode électro-luminescente 31, 32, un courant électrique induit lors de la rotation du rotor 10 par rapport au stator 20.

Les figures 1 à 5 illustrent un exemple non limitatif de microgénératrice 100 avec un rotor 10 comportant des bobines 11, notamment des bobines plates (galettes), et un stator 20 comprenant une base annulaire 21, avec une section radiale en L, porteur d'une première partie des aimants permanents 25, et un flaque annulaire 22 de fermeture de la base annulaire et porteur d'une seconde partie des aimants permanents 25. La base annulaire et le flasque annulaire forment une cage statorique avec une section radiale en forme de C à trois portions droites. La micro-génératrice 100 a un diamètre généralement compris entre 6 mm et 15 mm.

La base annulaire 21 et le flasque 22 sont de préférence constitués par un matériau ferromagnétique formant une fermeture extérieure pour le champ magnétique des aimants permanents 25, lesquels sont à aimantation axiale et agencés du côté intérieur de la cage statorique, en regard des bobines 11 du rotor 10. Plus généralement, les bobines 11 et les aimants permanents 25 sont agencés de sorte que les bobines passent au moins partiellement au-dessus des aimants permanents lorsque le rotor 10 tourne, entraîné directement ou indirectement par un barillet 200, que comporte le dispositif moteur, ou par tout moyen d'entraînement adéquat. On a donc une micro-génératrice 100 du type à aimantation axiale des aimants permanents 25 et une structure à « trois niveaux » avec le rotor 10 portant les bobines 11 placées dans le niveau intermédiaire, dans l'espace entre deux niveaux d'aimants permanents 25 situés respectivement des deux côtés axiaux des bobines 11. Les aimants 25 axialement en vis-à-vis ont une même polarité, deux aimants adjacents sur un même niveau présentent des polarités magnétiques opposées. Ainsi, classiquement, pour chacun des deux niveaux d'aimants, les polarités sont alternées.

Dans une variante préférée, et tel que visible sur la figure 4, au moins une diode électroluminescente 31, respectivement 32, est alimentée directement par au moins une bobine 11 lors de sa rotation par rapport au stator 20 de la micro-génératrice 100, sans circuit électrique ou/et électronique entre ladite au moins une diode électroluminescente et ladite au moins une bobine, à l'exception de plages de contact et deux pistes circulaires, par exemple en or, en particulier sans condensateur et/ou autres composants électriques et/ou électroniques.

Selon la variante préférée de l'invention, la au moins une diode électroluminescente 31, 32 forme avec la micro-génératrice 100 le dispositif de régulation 1000.

Dans le cas d'une alimentation indirecte de la au moins une diode électroluminescente 31, 32 par la micro-génératrice 100, la au moins une diode électroluminescente 31, 32 est reliée à la micro-génératrice 100 au travers d'un circuit électrique et/ou électronique sans composant de stockage substantiel d'énergie électrique. Selon cette variante avantageuse de l'invention, la au moins une diode électroluminescente 31, 32, le circuit électrique et/ou électronique, sans composant de stockage substantiel d'énergie électrique, et la micro-génératrice 100 forment ensemble le dispositif de régulation.

La micro-génératrice 100 et la au moins une diode électroluminescente 31, 32, sont agencées de manière que, pour une plage de vitesse fonctionnelle du mobile rotatif 1 entre une vitesse minimale Vₘᵢₙ et une vitesse maximale Vₘₐₓ strictement supérieure à la vitesse minimale Vₘᵢₙ, la plage de fréquence correspondante de la rotation du rotor 10, comprise entre une fréquence minimale Fₘᵢₙ et une fréquence maximale Fₘₐₓ, engendre, dans les bobines 11, une plage de tension induite dont la valeur de tension induite (tension de crête) maximale Uₘₐₓ, intervenant pour la fréquence maximale Fₘₐₓ, est supérieure à une tension de seuil Us de ladite au moins diode électro-luminescente 31, 32. De préférence, la valeur de tension induite (tension de crête) minimale Uₘᵢₙ, intervenant pour ladite fréquence minimale Fₘᵢₙ, de la plage de tension induite est aussi supérieure à la tension de seuil Us de ladite au moins diode électroluminescente 31, 32.

La au moins une diode électro-luminescente 31, 32 et, le cas échéant, le circuit électrique et/ou électronique susmentionné constituent le seul dispositif de consommation d'énergie électrique incorporé dans le dispositif de régulation 1000, le dispositif moteur étant agencé de manière qu'il a une plage utile de couple moteur permettant un entraînement du mobile rotatif 1 sensiblement dans la plage de vitesse fonctionnelle.

La réunion de ces caractéristiques a pour effet que la ou les LEDs 31, 32 régulent la fréquence de rotation du rotor 10, et ainsi la vitesse de rotation du mobile rotatif 1, pour une plage de couple mécanique utile fourni par le dispositif moteur, et que le dispositif de régulation 1000 est configuré à cet effet, ce dispositif se limitant à l'ensemble formé par la ou les LEDs 31, 32, éventuellement un circuit électrique et/ou électronique, sans composant de stockage substantiel d'énergie électrique, et la micro-génératrice 100. Ainsi, la ou les LEDs 31, 32 et la micro-génératrice 100 sont agencées de manière que la tension induite dans la micro-génératrice 100 reste dans une plage de tension induite, pour la plage de couple mécanique utile, qui correspond à une plage de tension de travail de chaque LED 31, 32, sur la courbe courant/tension caractéristique d'une LED et représentée en figure 6.

Selon une caractéristique particulière, la valeur de tension minimale Uₘᵢₙ (tension de crête) de la plage de tension induite, correspondant à la fréquence minimale Fₘᵢₙ, est aussi supérieure à la tension de seuil Us de ladite au moins diode électroluminescente 31, 32. Ainsi les LEDs fonctionnent sur toute la plage de vitesse du mobile rotatif 1 et régulent donc la vitesse de rotation de ce mobile rotatif sur toute la plage de vitesse prévue en fonctionnement normal pour ce mobile rotatif.

Selon une caractéristique particulière, le dispositif de régulation ne comporte aucun moyen de dissipation d'énergie cinétique du rotor 10 de la micro-génératrice 100. On cherche en effet à éviter que la fréquence du rotor augmente, plutôt que d'abaisser sa fréquence ;

Selon une caractéristique particulière, le dispositif moteur est agencé de manière que sa plage utile de couple moteur présente un couple minimum C_{MotMin}, entraînant le mobile rotatif 1 à la vitesse minimale Vₘᵢₙ de la plage de vitesse fonctionnelle, et un couple maximal C_{MotMax} entraînant le mobile rotatif 1 à la vitesse maximale Vₘₐₓ de cette plage de vitesse fonctionnelle.

Avantageusement, le dispositif de régulation 1000 régule la fréquence de rotation du rotor 10 en la maintenant dans la plage de fréquence, entre la fréquence minimale Fₘᵢₙ et la fréquence maximale Fₘₐₓ, pour la plage de couple utile du dispositif moteur entre le couple moteur minimal C_{MotMin} et le couple moteur maximal C_{MotMax}.

Plus particulièrement, le dispositif moteur est formé par un barillet 200 qui est dédié à l'entraînement d'un mécanisme comprenant le mobile rotatif 1 et est dimensionné pour que la plage utile du couple qu'il délivre, entre le couple moteur minimal C_{MotMin} et le couple moteur maximal C_{MotMax}, soit telle que le couple moteur minimal C_{MotMin} soit égal à la somme d'un couple mécanique C_{MecVmin} nécessaire à l'entraînement du mécanisme, à l'exception du rotor 10 de la micro-génératrice 100, avec le mobile rotatif 1 tournant à la vitesse minimale Vₘᵢₙ, d'une part, et d'un couple d'entraînement du rotor minimal C_{EDmin} correspondant à la fréquence minimale Fₘᵢₙ du rotor 10 d'autre part, et pour que la plage utile (C_{MotMin} ; C_{MotMax}) du couple qu'il délivre soit encore telle que le couple moteur maximal C_{MotMax} soit égal à la somme d'un couple mécanique C_{MecVmax} nécessaire à l'entraînement du mécanisme, à l'exception du rotor 10 de la micro-génératrice 100, avec le mobile rotatif 1 tournant à la vitesse maximale Vₘₐₓ, d'une part, et à un couple d'entraînement du rotor maximal C_{EDmax} correspondant à la fréquence maximale Fₘₐₓ du rotor 10 d'autre part. Ainsi :
- ${C}_{MotMin} = {C}_{MecVmin} + {C}_{EDmin}$
- ${C}_{MotMax} = {C}_{MecVmax} + {C}_{EDmax}$

Le dispositif de régulation 1000 comporte une diode électroluminescente ou plusieurs diodes électroluminescentes 31, 32, en nombre tel que, selon leur type et leur dimensionnement, l'ensemble des diodes électroluminescentes 31, 32, que comporte le dispositif de régulation 1000 soit agencé pour effectuer une dissipation d'énergie électrique avec un couple d'entraînement du rotor 10 compris entre le couple d'entraînement du rotor minimal C_{EDmin}, correspondant à la fréquence minimale Fₘᵢₙ du rotor 10 d'une part, et le couple d'entraînement du rotor maximal C_{EDmax} correspondant à la fréquence maximale Fₘₐₓ du rotor 10 d'autre part.

Selon deux variantes particulières, les bobines 11 sont reliées, directement ou indirectement, à la au moins une diode électro-luminescente 31, 32.

Selon une caractéristique avantageuse, au moins une diode électro-luminescente 31, 32, est alimentée indirectement, au travers d'un circuit électrique ou électronique qui comprend un redresseur à pont de Graetz formant le seul circuit électrique et/ou électronique, par au moins une bobine 11 fournissant un courant électrique induit lors de sa rotation par rapport au stator 20, de la micro-génératrice 100.

Selon des caractéristiques avantageuses illustrées par les figures, le stator 20 porte les aimants permanents 25, et le rotor 10 porte les bobines 11, et chaque diode électro-luminescente 31, 32 est montée sur le rotor 10.

Plus particulièrement, les aimants permanents 25 sont situés, en projection axiale, à l'intérieur d'une surface circulaire définie par le rotor 10 lorsqu'il tourne.

De préférence, au moins une diode électro-luminescente 31, 32 est alimentée directement par au moins une bobine 11 lors de sa rotation par rapport au stator 20 de la micro-génératrice 100.

Plus particulièrement, et tel que visible dans la variante avantageuse représentée aux figures 1 à 5, le rotor 10 porte au moins une paire de diodes électro-luminescentes 31, 32, de préférence diamétralement opposées et agencées en polarités inverses l'une à l'autre.

Plus particulièrement encore, dans une variante non illustrée, le rotor 10 porte quatre diodes électroluminescentes (aussi nommées 'LEDs') à 90°, agencées deux à deux en polarités inverses (de préférence deux LEDs diamétralement opposées ayant une même polarité).

Selon une caractéristique avantageuse, tout dispositif électrique et/ou électronique que comporte la pièce d'horlogerie 2000 est un élément de la micro-génératrice 100 et du dispositif de régulation.

De préférence, tout équipment électrique et/ou électronique que comporte la pièce d'horlogerie 2000 est embarqué sur le rotor 10 de la microgénératrice 100. Cet équipement électrique et électronique est formé par ladite au moins une diode électroluminescente 31, 32, la bobine ou les bobines, et, le cas échéant, un circuit électrique ou/et électronique agencé entre au moins une des bobines et ladite au moins une diode électroluminescente 31, 32. Une pièce d'horlogerie mécanique échappe ainsi à tout câblage ou moyen de transfert d'énergie électrique hors du rotor 10.

En particulier, et tel que visible sur les figures 1 à 5, le rotor 10 et le stator 20 sont montés coaxiaux autour d'un axe de rotation D de la microgénératrice 100, et ladite au moins une diode électroluminescente 31, 32, est montée excentrée par rapport audit axe de rotation D, chaque diode électroluminescente 31, 32, décrivant ainsi une surface annulaire pendant la rotation du rotor 10.

Et, dans une réalisation particulière, ladite au moins une diode électroluminescente 31, 32, est agencée pour fournir au moins une majeure partie de la lumière 70 qu'elle émet à au moins une partie de la pièce d'horlogerie 1000 visible pour un utilisateur de cette pièce d'horlogerie, de sorte à illuminer cette au moins une partie visible. Ainsi, les diodes électroluminescentes 31, 32, sont agencées sur le rotor 10 pour obtenir le meilleur résultat, et la structure extérieure du côté de l'émission de lumière doit être ajourée pour permettre à la lumière émise 70 de traverser en majeure partie cette structure extérieure, de préférence pour que substantiellement toute la lumière émise puisse traverser cette structure extérieure.

Aussi, plus particulièrement, tel que visible sur les figures 4 et 5, le rotor 10 comprend un moyeu 19 qui comprend un pignon d'entraînement 19a et qui porte une structure annulaire inférieure 52, un disque 54, par exemple en céramique, formant un support pour les bobines 11 agencées dans des ouvertures périphériques de ce disque et pour les deux LEDs 31, 32, agencées dans deux ouvertures respectives 55 du disque, et une roue dentée 18 située au-dessus des surfaces d'émission des LEDs 31, 32, et qui est ajourée, comportant des ouvertures 17 configurées pour laisser passer la lumière 70 émise par chacune de ces LEDs vers des moyens de guidage de cette lumière émise vers ladite au moins une partie visible de la pièce d'horlogerie.

La roue dentée 18 est un rochet formant un dispositif de blocage et de libération de la micro-génératrice 100. La structure annulaire inférieure 52 est de préférence opaque et sans ouverture, de sorte à masquer les ouvertures 55, les plages de contact 65, les gouttes de colle 68 et les pistes circulaires 66. Les plages de contact 60 et les connexions des bobines 11 à ces plages de contact sont masqués à la vue d'un observateur par la base 22 de la cage statorique. Ainsi, hormis une petite portion des deux plages de contact 64 éventuellement visibles au travers de la fente circulaire située entre la structure annulaire 52 et la base 22, la micro-génératrice 100 ne laisse apparaître aucun élément électrique ou électronique, l'exception des surfaces d'émission des LEDs, lesquelles ont une noble apparence et sont situées dans une région interne de cette micro-génératrice lumineuse. Une telle construction est particulièrement bien adaptée à un dispositif d'éclairage incorporé dans un mouvement mécanique haut de gamme. En plus, les liaisons électriques peuvent être prévues en or.

Plus particulièrement, le dispositif de régulation 1000 comporte, au voisinage de la micro-génératrice 100, au moins une structure guide de lumière stationnaire, qui est agencée pour collecter, pour toute position angulaire du rotor 10 lorsque celui-ci tourne, au moins une majeure partie de la lumière émise par au moins une diode électro-luminescente 31, 32, et pour ensuite guider cette lumière émise vers au moins une partie visible de la pièce d'horlogerie, de manière à obtenir une illumination de cette partie visible sensiblement constante et/ou sensiblement uniforme lorsque la au moins une diode électro-luminescente émet.

Dans une variante particulière, le rotor 10 est entraîné par un barillet 200, au travers d'un rouage de barillet 300. La micro-génératrice 100 est équipée d'un dispositif 400 de blocage et de libération du rotor qui comprend le rochet 18 et un cliquet 92, ce dispositif permettant d'activer la micro-génératrice à la demande comme régulateur de vitesse, en particulier dans une montre musicale ou à sonnerie. Il est utilisé pour enclencher la rotation de la micro-génératrice à la demande et pour ensuite l'arrêter. Il est donc possible d'actionner brièvement plusieurs fois la rotation du rotor sur une charge de barillet.

Le rotor 10 comprend un module composé du disque support 54 (notamment en matière céramique) qui porte un certain nombre de petites bobines 11 à sa périphérie ainsi qu'au moins une diode électroluminescente, notamment deux LEDs 31, 32. La rotation des bobines 11 dans le champ magnétique des aimants 25 du stator 20, génère une tension induite et ainsi un courant induit alternatif, lequel alimente les diodes électroluminescentes selon le schéma électrique équivalent donné en figure 8. Les bobines 11 sont connectées en série, avec des polarités alternées, l'extrémité intérieur 61 et l'extrémité extérieure 62 de chaque bobine étant reliées respectivement à deux plages de contact 60 formées sur le disque support 54. Cette pluralité de bobines est reliée aux deux LEDs, notamment via un circuit imprimé qui est constitué de deux plages de contact 64 pour deux extrémités respectives de deux bobines d'extrémité de la série de bobines et pour une connexion électrique 67 de la première LED 31 à ces bobines, de deux plages de contact 65 pour la connexion électrique 67 de la deuxième LED 32, et de deux pistes circulaires 66 reliant les deux plages de contact 64 respectivement aux deux plages de contact 65. Les deux LEDs 31, 32 sont agencées en polarisation inversée afin d'exploiter l'alternance du courant électrique généré dans ce système d'alimentation directe des LEDs par les bobines 11. Dans la variante avantageuse représentée, les plages de contact 64 et 65 et les deux pistes circulaires 66 sont directement imprimées / déposées sur le disque support. Ainsi aucun PCB classique en matériau synthétique n'est nécessaire. A noter que les connexions électriques 67 sont protégées par des gouttes de colle 68 qui servent aussi à la fixation des LEDs dans les ouvertures respectives 55 du disque support 54.

On peut donc fonctionner avec un circuit électrique aussi simple que celui représenté sur la figure 8.

Le courant i _{LED} au cours du temps circulant dans chaque diode électroluminescente 31, 32 prend alors la forme visible sur la figure 9.

Ce qui compte pour la fréquence de rotation de la microgénératrice est le courant moyen i _{LED MOY}, représenté à la figure 10, circulant dans les deux diodes électroluminescentes ; ce qui se traduit par un couple moyen de freinage C_{MFR} appliqué au rotor tel que représenté sur la figure 11. On remarquera que dans le cas d'une variante dans laquelle il est prévu une alimentation indirecte des diodes électroluminescentes et qui comprend un circuit électrique et/ou électronique sans composant de stockage substantiel d'énergie électrique, ce circuit peut aisément être configuré pour consommer très peu d'énergie électrique relativement aux diodes électroluminescentes, de sorte que son impact est faible, voire insignifiant. En particulier, un tel circuit peut être composé exclusivement d'éléments passifs. Quoiqu'il en soit, un circuit électrique et/ou électronique de gestion de l'alimentation de diodes électroluminescentes consomme un faible courant sensiblemement constant, ce qui engendre un 'offset' dans le graphe de la figure 10 en prenant le courant total incluant celui de ce circuit. De même, on observera un petit offset dans le graphe de la figure 11. Et même si la consommation du circuit électrique et/ou électronique subissait une certaine augmentation lorsque la tension de seuil des diodes électroluminescentes est dépassée et que le circuit est alors traversé par un courant électrique plus fort, on aurait un petit offset au-delà de cette tension de seuil, et ainsi dans la plage fonctionnelle pour la régulation de la microgénératrice. Un tel offset ne change pas le principe de régulation, la courbe de consommation d'énergie électrique conserve un profil semblable à celui représenté à la figure 11, permettant la régulation prévue dans le cadre de l'invention.

Dans un exemple particulier, le barillet délivre au départ un couple maximal de 20 µN·m au rotor, et on a une fréquence de rotation initiale de ce rotor environ égale à 120 Hz, laquelle baisse progressivement avec la décharge du barillet, notamment jusqu'à environ 100 Hz correspondant approximativement à un couple minimal de 12 µN·m fourni au rotor, le couple minimal et le couple maximal correspondant à une plage utile du couple moteur du barillet pour un fonctionnement correct du mécanisme entraîné. Sans puissance dissipée par les diodes électroluminescentes (LEDs), l'ensemble tournerait beaucoup plus vite. Concernant la tension induite dans les bobines, si on note: Ku le coefficient de tension induite pour une bobine (valeur max de la tension induite dans une bobine), n_{BOB} le nombre de bobines, ω la fréquence de rotation (rad/s), et en considérant toutes les bobines alternées en série, la tension induite est V_{IND} :
${V}_{IND} = ω ⋅ {n}_{BOB} ⋅ {K}_{U} ⋅ sin \left(ω⋅{n}_{BOB}⋅t/2\right)$

En effet la pulsation électrique est égale à n_{BOB}/2 multiplié par la fréquence de rotation ω, car la tension induite est la dérivée de la variation de flux magnétique, qui passe une fois de + à - et la fois suivante de - à +. La tension induite est donc une fonction linéaire de la fréquence de rotation.

En ce qui concerne la relation entre la tension induite et le courant dans la diode électroluminescente, elle est donnée en théorie par l'équation de Shockley, où Vt vaut 26mV à température ambiante et n est un paramètre de qualité compris entre 1 et 2: I = I_{S} ·(e ^{VIND/nVt} - 1). Une bonne approximation est donnée par la figure 6: la diode est bloquée aux tensions négatives et basses, et est passante au-delà de la tension de seuil Us, la courbe caractéristique I_{D} = f (U_{D}) montre la forte croissance de l'intensité dans la LED, sensiblement linéaire au-delà de la tension de seuil Us, et on voit que de faibles augmentations de la tension au-delà de la valeur de seuil Us produisent de grandes augmentations de courant, et une conséquente dissipation d'énergie. Cette approximation est très proche du comportement réel de la LED donné par l'équation de Shockley ci-dessus.

Les dimensions des aimants et bobines sont optimisées, telles que visibles en figure 5, pour une cage statorique relativement petite, avec un diamètre extérieur de 8,4 mm, et une épaisseur totale hors moyeu de 1,4 mm seulement.

Le nombre de spires et le diamètre du fil sont adaptés afin d'assurer le fonctionnement des diodes électroluminescentes. Un autre nombre de bobines, aimants et des dimensions différentes sont tout à fait envisageables. L'augmentation du volume des aimants 25, ou la diminution de l'entrefer, permet l'augmentation du couplage entre bobines 11 et aimants 25. Afin de maximiser les variations de flux, on rapproche au maximum les aimants 25 entre eux et les bobines 11 entre elles. Concernant les bobines 11, l'augmentation de leur volume ou la diminution du diamètre du fil permet d'augmenter le coefficient de tension induite Ku (défini comme le rapport de la tension induite par la fréquence de rotation) mais augmente également la résistance de la bobine. Dans ce cas, on diminue l'intensité du courant dans les diodes électroluminescentes mais on diminue également la fréquence de rotation du rotor, augmentant ainsi le temps de décharge du barillet et d'éclairage. Les figures 12 à 15 montrent les effets de l'épaisseur du fil de bobine 11 sur la résistance (figure 12), sur le courant dans les diodes (figure 13), sur la tension induite (figure 13), et sur le temps de décharge totale du barillet (figure 15).

Ainsi, en choisissant un diamètre de fil de 14 µm, on obtient une fréquence de rotor de 120 tours par seconde, barillet chargé, ce qui, avec une réserve de marche de l'ordre de 5500 tours rapportée au rotor, permet une durée de fonctionnement de plus de 40 secondes.

Selon une caractéristique particulière, la pièce d'horlogerie 2000 comporte un dispositif de libération et d'arrêt de la micro-génératrice 100 qui comprend, d'une part, un dispositif de commande 400 actionnable par un utilisateur pour au moins déclencher et de préférence également stopper ensuite l'entraînement du rotor 10 de la micro-génératrice 100, le dispositif de commande 400 comportant un organe de commande externe, notamment un bouton-poussoir ou une targette équipée d'un ressort de targette et d'autre part un mécanisme d'enclenchement 500 actionnable par le mouvement 600 que comporte la pièce d'horlogerie 2000, par exemple pour sonner l'heure ou produire une mélodie à la demande ou à des heures données.

Dans une variante illustrée par la figure 17, l'utilisateur peut notamment libérer le mobile rotatif et le rotor 10 et la micro-génératrice 100, en pressant sur un bouton-poussoir 401 actionnant une bascule 402, agissant sur un bras d'actionnement 403, et un élément élastique 404 commandant le cliquet 92 que comporte le dispositif de libération et d'arrêt et actionnable par le bras d'actionnement 403 et de manière automatique par mécanisme d'enclenchement 500 entraîné par le mouvement. La rotation perdure jusqu'à que le bouton-poussoir soit relâché ou pour un intervalle de temps déterminé. Le mécanisme d'enclenchement 500 actionné par le mouvement horloger 600 agit sur l'élément élastique 404, notamment pour une fonction de réveil, de préférence durant un intervalle de temps déterminé. Tout système similaire peut être imaginé pour commander la rotation et l'arrêt du mobile rotatif 1 à la commande. En particulier, les différents mécanismes prévus sont agencés pour libérer momentanément le cliquet 92 du rochet 18 du rotor 10, et autoriser ainsi la rotation du rotor 10 de la micro-génératrice 100 à la demande, permettant l'entraînement du mobile rotatif.

On notera que les mécanismes de répétition et/ou de sonnerie les plus perfectionnés comportent des dispositifs de sécurité comportant des leviers dénommés isolateurs permettant de jouer l'entier d'une mélodie ou d'un affichage sonore, et interdisant toute manœuvre par l'utilisateur pendant ce temps, ou encore toute autre commande par la pièce d'horlogerie elle-même. L'énergie stockée à cette fin, dans un barillet de sonnerie ou un ressort de targette ou similaire, est supérieure à l'énergie nécessaire pour jouer la plage sonore de plus grande durée.

Plus particulièrement encore, le dispositif de libération et d'arrêt comporte un dispositif de temporisation mécanique pour limiter la durée de rotation du rotor 10.

Selon une caractéristique particulière, la pièce d'horlogerie 2000 comporte une zone déterminée éclairable directement ou indirectement par au moins une diode électro luminescente 31, 32, quand celle-ci émet de la lumière.

Selon une caractéristique particulière, la pièce d'horlogerie 2000 comporte un mécanisme d'animation acoustique qui est un mécanisme de sonnerie ou de répétition ou d'animation musicale comportant le mobile rotatif 1 dont la vitesse de rotation est régulée par le dispositif de régulation 1000.

Selon une caractéristique particulière, la pièce d'horlogerie 2000 comporte un mécanisme d'animation visuelle comportant le mobile rotatif 1 dont la vitesse de rotation est régulée par le dispositif de régulation 1000.

Plus particulièrement, au moins une diode électro luminescente 31, 32, émet de la lumière vers une zone déterminée de façon synchrone pendant une séquence d'animation acoustique ou d'animation visuelle de la pièce d'horlogerie 2000. Elle peut éclairer spécifiquement une zone / des zones particulière (s) du mécanisme, ou une animation visuelle, ou un élément décoratif particulier de la montre tel qu'un vitrail, des notes de musique, ou autre.

Selon une caractéristique particulière, la pièce d'horlogerie 2000 est dépourvue de condensateur de stockage d'énergie électrique.

L'invention concerne encore un procédé de régulation de la vitesse de rotation d'un mobile rotatif 1 d'une pièce d'horlogerie 2000, dans une plage de vitesse fonctionnelle du mobile rotatif 1 entre une vitesse minimale Vₘᵢₙ et une vitesse maximale Vₘₐₓ strictement supérieure à la vitesse minimale, le mobile rotatif 1 étant entraîné par un dispositif moteur, notamment un barillet 200, que comporte la pièce d'horlogerie 2000.

Par ce procédé on met en œuvre un dispositif 1000 de régulation de la vitesse de rotation du mobile rotatif 1, ce dispositif de régulation 1000 comportant une micro-génératrice 100 qui comporte un rotor 10 couplé mécaniquement au mobile rotatif 1, ce rotor étant mobile autour d'un axe de rotation D par rapport à un stator 20 portant des aimants permanents 25 ou des bobines, le rotor portant respectivement des bobines 11 ou des aimants permanents, les bobines 11 étant reliées, directement ou indirectement, à au moins une diode électroluminescente 31, 32.

Selon l'invention, on détermine les caractéristiques de la microgénératrice 100 et de la au moins une diode électro-luminescente 31, 32 ensemble avec, le cas échéant, le circuit électrique et/ou électronique sans composant de stockage substantiel d'énergie électrique, qui constituent le seul dispositif de consommation d'énergie électrique produit par la microgénératrice, et la démultiplication du dispositif de régulation 1000 entre le mobile rotatif 1 et le rotor 10 de manière que, pour la plage de vitesse fonctionnelle du mobile rotatif 1, la plage de fréquence correspondante de la rotation du rotor 10, comprise entre une fréquence minimale Fₘᵢₙ et une fréquence maximale Fₘₐₓ, engendre dans les bobines 11 une plage de tension induite dont la valeur de tension maximale Uₘₐₓ pour la fréquence maximale Fₘₐₓ est supérieure à une tension de seuil Us de la au moins une diode électroluminescente 31, 32. Et on choisit le dispositif moteur agencé de manière que sa plage utile de couple moteur présente un couple minimum C_{MotMin} entraînant le mobile rotatif 1 à la vitesse minimale de la plage de vitesse fonctionnelle, et un couple maximal C_{MotMax} entraînant le mobile rotatif 1 à la vitesse maximale de la plage de vitesse fonctionnelle. De préférence, ladite plage de tension induite est située dans une plage de tension fonctionnelle de ladite au moins une diode électroluminescente 31, 32, c'est-à-dire dans une plage de tension au-dessus de la tension de seuil Us de sorte que ladite au moins une diode électroluminescente produit de la lumière dans toute la plage de tension induite concernée en fonctionnement normal, ce qui permet une régulation efficace sur toute la plage de fonctionnement prévue.

Plus particulièrement, on détermine le dispositif de régulation 1000 pour réguler la fréquence de rotation du rotor 10 en la maintenant dans la plage de fréquence, entre la fréquence minimale Fₘᵢₙ et la fréquence maximale Fₘₐₓ, pour une plage de couple utile du dispositif moteur, entre un couple moteur minimal C_{MotMin} et un couple moteur maximal C_{MotMax}. Et la valeur de tension minimale Uₘᵢₙ pour la fréquence minimale Fₘᵢₙ est prévue au-dessus de ladite tension de seuil Us

Plus particulièrement, on agence le dispositif de regulation 1000 de façon à ne comporter aucun moyen de dissipation d'énergie cinétique du rotor 10 de la micro-génératrice 100. On comprend que l'invention ne freine pas le rotor pour réduire sa fréquence, mais seulement pour éviter que sa fréquence augmente.

Plus particulièrement encore, on équipe le dispositif moteur d'un barillet 200 dimensionné pour que la plage utile du couple qu'il délivre, entre le couple moteur minimal C_{MotMin} et le couple moteur maximal C_{MotMax}, soit telle que le couple moteur minimal C_{MotMin} soit égal à la somme d'un couple mécanique C_{MecVmin} nécessaire à l'entraînement du mécanisme entraîné par le barillet, à l'exception du rotor 10 de la micro-génératrice 100, avec le mobile rotatif 1 tournant à la vitesse minimale Vₘᵢₙ, d'une part, et d'un couple d'entraînement du rotor minimal C_{EDmin} correspondant à la fréquence minimale Fₘᵢₙ du rotor 10 d'autre part, et telle que le couple moteur maximal C_{MotMax} soit égal à la somme d'un couple mécanique C_{MecVmax} nécessaire à l'entraînement du mécanisme, à l'exception du rotor 10 de la microgénératrice 100, avec le mobile rotatif 1 tournant à la vitesse maximale Vₘₐₓ, d'une part, et à un couple d'entraînement du rotor maximal C_{EDmax} correspondant à la fréquence maximale Fₘₐₓ du rotor d'autre part.

Plus particulièrement encore, on choisit la diode électroluminescente ou plusieurs diodes électroluminescentes 31, 32, en nombre tel que, selon leur type et leur dimensionnement, l'ensemble des diodes électroluminescentes 31, 32, que comporte le dispositif de régulation 1000 soit agencé pour effectuer une dissipation électrique avec un couple d'entraînement du rotor compris entre le couple d'entraînement du rotor minimal C_{EDmin}, correspondant à la fréquence minimale Fₘᵢₙ, et le couple d'entraînement du rotor maximal C_{EDmax} correspondant à la fréquence maximale Fₘₐₓ d'autre part, tel que visible sur la figure 7.

Selon une variante particulière, on choisit une alimentation indirecte de la au moins une diode électroluminescente 31, 32, par la microgénératrice 100, et on relie la au moins une diode électroluminescente 31, 32 à la micro-génératrice 100 au travers d'un circuit électrique et/ou électronique sans composant de stockage substantiel d'un courant électrique induit dans les bobines 11 lors d'une rotation du rotor 10 de la micro-génératrice 100.

En somme, l'invention met en oeuvre une régulation passive, ne nécessitant aucun circuit électronique de traitement de données et de commande de la régulation. L'alimentation de LEDs directement ou indirectement via un circuit électrique / électronique sans composant de stockage substantiel d'énergie électrique par une micro-génératrice pour un dispositif de régulation de la vitesse de rotation d'un mobile est un concept nouveau, qui permet d'associer une grande efficacité, une bonne compacité, un faible nombre de composants, et un coût réduit. De plus, un tel dispositif permet d'obtenir un agencement robuste et relativement haut de gamme, adapté à l'horlogerie haut de gamme.

L'invention permet aussi de s'affranchir de composants mécaniques mobiles, fragiles et sujets à l'usure, tels ceux mis en œuvre dans des régulateurs à inertie, des régulateurs aérodynamiques, ou encore des régulateurs à courants de Foucault. On s'affranchit également de moyens de rappel mécaniques tels des ressorts.

Les avantages de l'invention sont multiples.

L'agencement des diodes électroluminescentes directement sur la micro-génératrice permet de ne pas avoir recours à une connectique de contacts frottants, ou des fils conducteurs ou des pistes de circuit imprimé ou PCB. Ceci assure la compatibilité avec l'horlogerie haut de gamme. Leur agencement avantageux sur le rotor permet d'éviter la présence de tout composant électronique composé de matériaux non compatibles avec une montre mécanique haut de gamme. Dans la variante préférée, les diodes électroluminescentes sont alors les seuls composants qualifiables « d'électronique » mais leur composition est inorganique et la grande majorité du volume est composé de cristal et métal. Par ce fait, l'agencement proposé est esthétiquement discret et compatible aussi avec une construction de montre squelette avec un système apparent. Dans la variante avantageuse avec une alimentation indirecte des diodes électroluminescentes, dans laquelle il est prévu un circuit électrique et/ou électronique sans composant de stockage substantiel d'un courant électrique, on peut aussi avoir essentiellement que du cristal, notamment du silicium et du métal, et assurer une très grande longévité aux éléments du type « électronique ». Cette variante est ainsi aussi appropriée à l'horlogerie haut de gamme relative aux mouvements mécaniques soignés.

L'alimentation d'une ou plusieurs diodes électroluminescentes est possible sans avoir recours à une pile ou batterie. On peut certes employer une capacité de lissage embarquée sur le rotor, mais cela ne semble pas nécessaire car le rotor tourne avec une relativement haute fréquence de sorte que la variation périodique de luminosité n'est pas perceptible pour l'œil humain, quand on utilise la fonctionnalité d'éclairage des LEDs pour éclairer une partie visible de la pièce d'horlogerie. En effet, le mode de réalisation préféré de l'invention offre justement l'avantage de présenter un circuit passif sans aucun stockage d'énergie intermédiaire, grâce à l'alimentation de chaque diode directement par les bobines, sans nécessiter obligatoirement de redresseur de tension induite ou de capacité de lissage.

La possibilité d'activer une fonction lumineuse, couplée avec une autre fonction liée à la rotation du mobile rotatif 1, et de l'arrêter après un temps voulu est très avantageuse. Cette option n'est pas dans les montres connues de l'art antérieur. Il est ainsi possible de disposer d'une fonction annexe d'éclairage, par exemple pour l'éclairage d'un cadran, ou d'un mobile visible par l'utilisateur, ou autre, pendant la rotation du mobile rotatif.

La diode électroluminescente n'a pas de luminosité persistante lorsque le courant s'éteint, mais l'œil de l'utilisateur voit un éclairage persistant, car, avec une rotation de l'ordre de la centaine de Hertz et par exemple 12 ou 14 pôles dans la micro-génératrice, on a un clignotement de l'ordre du kHz, imperceptible à l'œil. Quant à la rotation de la microgénératrice, des petits couples de freinage un millier de fois par seconde vont agir comme lissage sur la fréquence de rotation. Un condensateur de stockage d'énergie n'est quant à lui pas souhaitable, car il n'aurait pas de variation de tension qui suive suffisamment vite la variation de tension induite, et présenterait donc une faible efficacité pour la régulation de vitesse. Lorsque les diodes électroluminescentes (LEDs) tournent à haute fréquence, elles génèrent une distribution lumineuse annulaire quasi continue et uniforme pour l'œil humain et dont l'extension superficielle est beaucoup plus grande de celle d'une diode électroluminescente.

La solution sans électronique autre qu'un éventuel pont de Graetz (passif) embarqué sur le rotor, et sans aucun accumulateur d'énergie électrique, garantit la pleine compatibilité avec une construction horlogère haut de gamme.

## Revendications

1. Pièce d'horlogerie (2000) comprenant un mobile rotatif (1), un dispositif moteur (200) agencé pour pouvoir entraîner ce mobile rotatif, un dispositif de régulation (1000) pour réguler la vitesse de rotation du mobile rotatif, ce dispositif de régulation comportant une microgénératrice (100) qui comporte un stator (20) et un rotor (10) couplé mécaniquement au mobile rotatif (1), le stator (20) portant des aimants permanents (25) ou des bobines et le rotor portant respectivement des bobines (11) ou des aimants permanents ; **caractérisée en ce que** le dispositif de régulation comprend en outre au moins une diode électroluminescente (31, 32) qui est alimentée, directement ou indirectement, par la micro-génératrice ; **en ce que**, dans le cas d'une alimentation indirecte de ladite au moins une diode électroluminescente par la micro-génératrice, ladite au moins une diode électroluminescente est reliée à la micro-génératrice au travers d'un circuit électrique et/ou électronique sans composant de stockage substantiel d'énergie électrique ; **en ce que** la micro-génératrice (100) et ladite au moins une diode électroluminescente sont agencées de manière que, pour une plage de vitesse fonctionnelle du mobile rotatif entre une vitesse minimale (Vₘᵢₙ) et une vitesse maximale (Vₘₐₓ) strictement supérieure à la vitesse minimale, la plage de fréquence correspondante de la rotation du rotor (10), comprise entre une fréquence minimale (Fₘᵢₙ) et une fréquence maximale (Fₘₐₓ), engendre, dans les bobines (11), une plage de tension induite dont la valeur de tension induite maximale, intervenant pour ladite fréquence maximale (Fₘₐₓ), est supérieure à une tension de seuil (Us) de ladite au moins une diode électro-luminescente (31, 32) ; et **en ce que** ladite au moins une diode électro-luminescente et, le cas échant, ledit circuit électrique et/ou électronique sans composant de stockage substantiel d'énergie électrique constituent substantiellement le seul dispositif de consommation d'énergie électrique incorporé dans le dispositif de régulation, le dispositif moteur étant agencé de manière qu'il a une plage utile de couple moteur permettant un entraînement du mobile rotatif sensiblement dans ladite plage de vitesse fonctionnelle.

2. Pièce d'horlogerie (2000) selon la revendication 1, **caractérisée en ce que** la valeur de tension induite minimale, intervenant pour ladite fréquence minimale (Fₘᵢₙ), de ladite plage de tension induite est aussi supérieure à la tension de seuil (Us) de ladite au moins diode électroluminescente (31, 32).

3. Pièce d'horlogerie (2000) selon la revendication 1 ou 2, **caractérisée en ce que** le dispositif de régulation ne comporte aucun moyen de dissipation d'énergie cinétique du rotor (10) de la micro-génératrice (100).

4. Pièce d'horlogerie (2000) selon l'une des revendications 1 à 3, **caractérisée en ce que** le dispositif moteur est agencé de manière que sa plage utile de couple moteur présente un couple minimum (C_{MotMin}), entraînant le mobile rotatif (1) à ladite vitesse minimale (Vₘᵢₙ) de la plage de vitesse fonctionnelle, et un couple maximal (C_{MotMax}) entraînant le mobile rotatif à ladite vitesse maximale (Vₘₐₓ) de cette plage de vitesse fonctionnelle.

5. Pièce d'horlogerie (2000) selon la revendication 4, **caractérisée en ce que** le dispositif de régulation (1000) régule la fréquence de rotation du rotor (10) en la maintenant dans ladite plage de fréquence, entre la fréquence minimale (Fₘᵢₙ) et la fréquence maximale (Fₘₐₓ), pour la plage de couple utile du dispositif moteur entre le couple moteur minimal (C_{MotMin}) et le couple moteur maximal (C_{MotMax}).

6. Pièce d'horlogerie (2000) selon la revendication 5, **caractérisée en ce que** ledit dispositif moteur est formé par un barillet (200) qui est dédié à l'entraînement d'un mécanisme comprenant le mobile rotatif (1) et dimensionné pour que la plage utile du couple qu'il délivre, entre le couple moteur minimal (C_{MotMin}) et le couple moteur maximal (C_{MotMax}), soit telle que le couple moteur minimal (C_{MotMin}) soit égal à la somme d'un couple mécanique (C_{MecVmin}) nécessaire à l'entraînement du mécanisme, à l'exception du rotor (10) de la micro-génératrice (100), avec le mobile rotatif (1) tournant à la vitesse minimale (Vₘᵢₙ), d'une part, et d'un couple d'entraînement du rotor minimal (C_{EDmin}) correspondant à la fréquence minimale (Fₘᵢₙ) du rotor (10) d'autre part, et telle que le couple moteur maximal (C_{MotMax}) soit égal à la somme d'un couple mécanique (C_{MecVmax}) nécessaire à l'entraînement du mécanisme, à l'exception du rotor (10) de la micro-génératrice (100), avec le mobile rotatif (1) tournant à la vitesse maximale (Vₘₐₓ), d'une part, et à un couple d'entraînement du rotor maximal (C_{EDmax}) correspondant à la fréquence maximale (Fₘₐₓ) du rotor d'autre part.

7. Pièce d'horlogerie (2000) selon la revendication 6, **caractérisée en ce que** ledit dispositif de régulation (1000) comporte une diode électroluminescente (31, 32) ou plusieurs diodes électroluminescentes (31, 32) en nombre tel que, selon leur type et leur dimensionnement, l'ensemble des diodes électroluminescentes (31, 32) que comporte le dispositif de régulation (1000) soit agencé pour effectuer une dissipation d'énergie électrique avec un couple d'entraînement du rotor (10) compris entre le couple d'entraînement du rotor minimal (C_{EDmin}), correspondant à la fréquence minimale (Fₘᵢₙ) du rotor, et le couple d'entraînement du rotor maximal (C_{EDmax}) correspondant à la fréquence maximale (Fₘₐₓ) du rotor (10) d'autre part.

8. Pièce d'horlogerie (2000) selon l'une des revendications 1 à 7, **caractérisée en ce qu'**au moins une diode électro-luminescente (31, 32) est alimentée indirectement, au travers d'un redresseur à pont de Graetz formant le seul circuit électrique et/ou électronique, par au moins une bobine (11) fournissant un courant électrique induit lors de la rotation du rotor par rapport au stator (20) de la micro-génératrice (100).

9. Pièce d'horlogerie (2000) selon l'une des revendications 1 à 7, **caractérisée en ce qu'**au moins une diode électro-luminescente (31, 32) est alimentée directement par au moins une bobine (11) lors de sa rotation par rapport au stator (20) de la micro-génératrice (100).

10. Pièce d'horlogerie (2000) selon l'une des revendications 1 à 9, **caractérisée en ce que** le stator (20) porte les aimants permanents (25), et le rotor (10) porte les bobines (11) ; et **en ce que** chaque dite diode électro-luminescente (31, 32) est montée sur ledit rotor (10).

11. Pièce d'horlogerie (2000) selon la revendication 10, **caractérisée en ce que** les aimants permanents (25) sont situés, en projection axiale, à l'intérieur d'une surface circulaire définie par le rotor (10) lorsqu'il tourne.

12. Pièce d'horlogerie (2000) selon la revendication 10 ou 11, **caractérisée en ce que** le rotor (10) porte au moins une paire de diodes électroluminescentes (31, 32), de préférence diamétralement opposées, agencées en polarités inverses l'une à l'autre.

13. Pièce d'horlogerie (2000) selon l'une des revendications 10 à 12, **caractérisée en ce que** le dispositif de régulation (1000) comporte, au voisinage de la micro-génératrice (100), au moins une structure guide de lumière stationnaire agencée pour collecter, pour toute position angulaire du rotor (10) lorsque celui-ci tourne, au moins une majeure partie de la lumière émise par au moins une diode électro-luminescente (31, 32) et pour ensuite guider cette lumière émise vers au moins une partie visible de la pièce d'horlogerie, de manière à obtenir une illumination de cette partie visible sensiblement constante et/ou sensiblement uniforme lorsque la au moins une diode électroluminescente émet.

14. Pièce d'horlogerie (2000) selon l'une des revendications 1 à 13, **caractérisée en ce que** tout équipement électrique et/ou électronique que comporte la pièce d'horlogerie est un élément de la microgénératrice (100).

15. Pièce d'horlogerie (2000) selon les revendications 10 et 14, **caractérisée en ce que** tout circuit électrique et/ou électronique que comporte la pièce d'horlogerie est embarqué sur le rotor (10) de la micro-génératrice (100).

16. Pièce d'horlogerie (2000) selon l'une des revendications 1 à 15, **caractérisée en ce que** la pièce d'horlogerie comporte un dispositif de libération et d'arrêt de ladite micro-génératrice (100) qui comprend, soit un dispositif de commande (400) actionnable par un utilisateur pour déclencher l'entraînement du rotor (10) de la micro-génératrice (100), ledit dispositif de commande (400) comportant un organe de commande et/ou un bouton-poussoir et/ou une targette équipée d'un ressort de targette, soit un mécanisme d'enclenchement actionnable par un mécanisme (600) que comporte ladite pièce d'horlogerie (2000).

17. Pièce d'horlogerie (2000) selon la revendication 16, **caractérisée en ce que** le rotor (10) comporte un rochet (18), et le dispositif de libération et d'arrêt comporte un cliquet (92) coopérant avec le rochet (18) pour enclencher la rotation de la micro-génératrice (100) à la demande.

18. Pièce d'horlogerie (2000) selon la revendication 16 ou 17, **caractérisée en ce que** le dispositif de libération et d'arrêt comporte un dispositif de temporisation mécanique pour limiter la durée de rotation du rotor (10).

19. Pièce d'horlogerie (2000) selon l'une des revendications 1 à 18, **caractérisée en ce que** la pièce d'horlogerie comporte une zone déterminée éclairable directement ou indirectement par au moins une diode électro luminescente (31, 32) quand celle-ci émet de la lumière.

20. Pièce d'horlogerie (2000) selon l'une des revendications 1 à 19, **caractérisée en ce que** la pièce d'horlogerie comporte un mécanisme d'animation acoustique qui est un mécanisme de sonnerie ou de répétition ou d'animation musicale comportant le mobile rotatif (1) dont la vitesse de rotation est régulée par le dispositif de régulation (1000).

21. Pièce d'horlogerie (2000) selon l'une des revendications 1 à 19, **caractérisée en ce que** la pièce d'horlogerie comporte un mécanisme d'animation visuelle comportant le mobile rotatif (1) dont la vitesse de rotation est régulée par le dispositif de régulation (1000).

22. Pièce d'horlogerie (2000) selon la revendication 20 ou 21, **caractérisée en ce qu'**au moins une diode électroluminescente (31, 32) émet de la lumière vers une zone déterminée pendant une séquence d'animation acoustique ou d'animation visuelle de la pièce d'horlogerie (2000).

23. Pièce d'horlogerie (2000) selon l'une des revendications 1 à 22, **caractérisée en ce que** le dispositif de régulation est dépourvu de condensateur de stockage d'énergie électrique.

24. Procédé de régulation de la vitesse de rotation d'un mobile rotatif (1) d'une pièce d'horlogerie (2000), dans une plage de vitesse fonctionnelle du mobile rotatif (1) entre une vitesse minimale (Vₘᵢₙ) et une vitesse maximale (Vₘₐₓ) strictement supérieure à la vitesse minimale, le mobile rotatif (1) étant entraîné par un dispositif moteur (200) que comporte la pièce d'horlogerie (2000), ce procédé mettant en œuvre un dispositif (1000) de régulation de la vitesse de rotation du mobile rotatif (1) qui est formé par une micro-génératrice (100) comprenant un rotor, (10) couplé mécaniquement au mobile rotatif (1), ce rotor étant mobile autour d'un axe de rotation (D) par rapport à un stator (20) portant des aimants permanents (25) ou des bobines, le rotor portant respectivement des bobines (11) ou des aimants permanents ; **caractérisé en ce que** les bobines (11) sont reliées, directement ou indirectement, à au moins une diode électroluminescente (31, 32) ; **en ce qu'**on détermine les caractéristiques de la micro-génératrice (100) et de ladite au moins une diode électro-luminescente (31, 32), laquelle constitue avec, le cas échéant, un circuit électrique et/ou électronique sans composant de stockage substantiel d'un courant électrique agencé entre les bobines, le seul dispositif de consommation d'énergie électrique et la démultiplication du dispositif de régulation (1000) entre le mobile rotatif (1) et le rotor (10) de manière que, pour la plage de vitesse fonctionnelle du mobile rotatif (1), la plage de fréquence correspondante de la rotation du rotor (10), comprise entre une fréquence minimale (Fₘᵢₙ) et une fréquence maximale (Fₘₐₓ), engendre dans les bobines une plage de tension induite dont la valeur de tension induite maximale, intervenant pour ladite fréquence maximale (Fₘₐₓ), est supérieure à une tension de seuil (Us) de ladite au moins une diode électroluminescente (31, 32) ; et **en ce qu'**on agence le dispositif moteur (200) de manière que sa plage utile de couple moteur présente un couple minimum (C_{MotMin}) entraînant le mobile rotatif (1) à ladite vitesse minimale de la plage de vitesse fonctionnelle, et un couple maximal (C_{MotMax}) entraînant le mobile rotatif (1) à la vitesse maximale de la plage de vitesse fonctionnelle.

25. Procédé de régulation selon la revendication 24, **caractérisé en ce que** la valeur de tension induite minimale, intervenant pour ladite fréquence minimale (Fₘᵢₙ), de ladite plage de tension induite est aussi supérieure à la tension de seuil (Us) de ladite au moins diode électroluminescente (31, 32).

26. Procédé de régulation selon la revendication 24 ou 25, **caractérisé en ce qu'**on détermine le dispositif de régulation (1000) pour réguler la fréquence de rotation du rotor (10) en la maintenant dans ladite plage de fréquence, entre la fréquence minimale (Fₘᵢₙ) et la fréquence maximale (Fₘₐₓ), pour une plage de couple utile du dispositif moteur, entre un couple moteur minimal (C_{MotMin}) et un couple moteur maximal (C_{MotMax}).

27. Procédé de régulation selon l'une des revendications 24 à 26, **caractérisé en ce qu'**on agence le dispositif de régulation de façon à ne comporter aucun moyen de dissipation d'énergie cinétique du rotor (10) de la micro-génératrice (100).

28. Procédé de régulation selon l'une des revendications 24 à 27, **caractérisé en ce qu'**on équipe le dispositif moteur d'un barillet (200) dimensionné pour que la plage utile du couple qu'il délivre, entre le couple moteur minimal (C_{MotMin}) et le couple moteur maximal (C_{MotMax}), soit telle que le couple moteur minimal (C_{MotMin}) soit égal à la somme d'un couple mécanique (C_{MecVmin}) nécessaire à l'entraînement du mécanisme, à l'exception du rotor (10) de la micro-génératrice (100), avec le mobile rotatif (1) tournant à la vitesse minimale (Vₘᵢₙ), d'une part, et d'un couple d'entraînement du rotor minimal (C_{EDmin}) correspondant à la fréquence minimale (Fₘᵢₙ) du rotor (10) d'autre part, et telle que le couple moteur maximal (C_{MotMax}) soit égal à la somme d'un couple mécanique (C_{MecVmax}) nécessaire à l'entraînement du mécanisme, à l'exception du rotor (10) de la micro-génératrice (100), avec le mobile rotatif (1) tournant à la vitesse maximale (Vₘₐₓ), d'une part, et à un couple d'entraînement du rotor maximal (C_{EDmax}) correspondant à la fréquence maximale (Fₘₐₓ) du rotor d'autre part.

29. Procédé de régulation selon la revendication 28, **caractérisé en ce qu'**on choisit la diode électroluminescente (31, 32) ou plusieurs diodes électroluminescentes (31, 32) en nombre tel que, selon leur type et leur dimensionnement, l'ensemble des diodes électroluminescentes (31, 32) que comporte le dispositif de régulation (1000) soit agencé pour effectuer une dissipation électrique avec un couple d'entraînement du rotor compris entre le couple d'entraînement du rotor minimal (C_{EDmin}), correspondant à la fréquence minimale (Fₘᵢₙ), et le couple d'entraînement du rotor maximal (C_{EDmax}) correspondant à la fréquence maximale (Fₘₐₓ) d'autre part.

30. Procédé de régulation selon l'une des revendications 24 à 29, **caractérisé en ce qu'**on choisit une alimentation indirecte de ladite au moins une diode électroluminescente (31, 32) par la micro-génératrice (100), et **en ce que** ladite au moins une diode électroluminescente (31, 32) est reliée à la micro-génératrice (100) au travers d'un circuit électrique et/ou électronique sans composant de stockage substantiel d'un courant électrique induit dans les bobines (11) lors d'une rotation du rotor (10) de la micro-génératrice (100).

## Patentansprüche

1. Zeitmesser (2000), umfassend ein Drehteil (1), eine Motorvorrichtung (200), die angeordnet ist, das Drehteil anzutreiben, eine Reguliervorrichtung (1000) für ein Regulieren der Drehgeschwindigkeit des Drehteils, diese Reguliervorrichtung, aufweisend einen Mikrogenerator (100), umfassend einen Stator (20) und einen Rotor (10), die mechanisch mit dem Drehteil (1) gekoppelt sind, der Stator (20) Permanentmagnete (25) oder Spulen tragend, und der Rotor Spulen (11) oder Permanentmagnete tragend; **dadurch gekennzeichnet, dass** die Reguliervorrichtung ferner mindestens eine Elektrolumineszenzdiode (31, 32) aufweist, die direkt oder indirekt durch den Mikrogenerator mit Strom versorgt wird; dass im Fall einer indirekten Stromversorgung der mindestens einen Elektrolumineszenzdiode durch den Mikrogenerator, die mindestens eine Elektrolumineszenzdiode mit dem Mikrogenerator über eine elektrische und/oder elektronische Schaltung ohne eine wesentliche elektrische Energiespeicherkomponente verbunden ist; dass der Mikrogenerator (100) und die mindestens eine Elektrolumineszenzdiode so angeordnet sind, dass für einen Betriebsgeschwindigkeitsbereich des Drehteils zwischen einer Minimumgeschwindigkeit (Vₘᵢₙ) und einer Maximumgeschwindigkeit (Vₘₐₓ), die streng über der Minimumgeschwindigkeit liegt, der entsprechende Frequenzbereich der Drehung des Rotors (10), der zwischen einer Minimumfrequenz (Fₘᵢₙ) und einer Maximumfrequenz (Fₘₐₓ) umfasst ist, in den Spulen (11) einen Bereich induzierter Spannung erzeugt, dessen maximaler Wert der induzierten Spannung, der bei der Maximumfrequenz (Fₘₐₓ) auftritt, größer ist als eine Schwellenspannung (Us) der mindestens einen Elektrolumineszenzdiode (31, 32); und dass die mindestens eine Elektrolumineszenzdiode und gegebenenfalls die elektrische und/oder elektronische Schaltung ohne wesentliche elektrische Energiespeicherkomponente im Wesentlichen die einzige elektrische Energieverbrauchsvorrichtung in der Reguliervorrichtung darstellt, die Motorvorrichtung angeordnet ist, sodass sie einen nützlichen Motordrehmomentbereich aufweist, der es ermöglicht, das Drehteil im Wesentlichen innerhalb dieses funktionalen Geschwindigkeitsbereichs anzutreiben.

2. Zeitmesser (2000) nach Anspruch 1, **dadurch gekennzeichnet, dass** der minimale Wert der induzierten Spannung, der für die Minimumfrequenz (Fₘᵢₙ) des induzierten Spannungsbereichs auftritt, auch größer ist als die Schwellenspannung (Us) der mindestens einen Elektrolumineszenzdiode (31, 32).

3. Zeitmesser (2000) nach Anspruch 1 oder 2, **dadurch gekennzeichnet, dass** die Reguliervorrichtung keine Mittel für ein Abbauen kinetischer Energie des Rotors (10) des Mikrogenerators (100) aufweist.

4. Zeitmesser (2000) nach einem der Ansprüche 1 bis 3, **dadurch gekennzeichnet, dass** die Motorvorrichtung so ausgelegt ist, dass ihr nutzbarer Motordrehmomentbereich ein Minimumdrehmoment (C_{MotMin}), das das Drehteil (1) bei der genannten Minimumgeschwindigkeit (Vₘᵢₙ) des Betriebsgeschwindigkeitsbereichs antreibt, und ein Maximumdrehmoment (C_{MotMax}) aufweist, die das Drehteil bei der genannten Maximumgeschwindigkeit (Vₘₐₓ) dieses Betriebsgeschwindigkeitsbereichs antreibt.

5. Zeitmesser (2000) nach Anspruch 4, **dadurch gekennzeichnet, dass** die Reguliervorrichtung (1000) die Drehfrequenz des Rotors (10) durch Halten derselben innerhalb des Frequenzbereichs, zwischen der Minimumfrequenz (Fₘᵢₙ) und der Maximumfrequenz (Fₘₐₓ), für den nutzbaren Drehmomentbereich der Motorvorrichtung zwischen dem Minimummotordrehmoment (C_{MotMin}) und dem Maximummotordrehmoment (C_{MotMax}) reguliert.

6. Zeitmesser (2000) nach Anspruch 5, **dadurch gekennzeichnet, dass** die Motorvorrichtung durch ein Federhaus (200) gebildet wird, die dazu bestimmt ist, einen Mechanismus anzutreiben, der das Drehteil (1) umfasst, und dimensioniert ist, dass der nutzbare Bereich des von ihm bereitgestellten Drehmoments, zwischen dem Minimummotordrehmoment (C_{MotMin}) und dem Maximummotordrehmoment (C_{MotMax}), so ist, dass das Miminummotordrehmoment (C_{MotMin}) gleich der Summe eines mechanischen Drehmoments (C_{MecVmin}) ist, das erforderlich ist, um den Mechanismus mit Ausnahme des Rotors (10) des Mikrogenerators (100) anzutreiben, wobei sich das Drehteil (1) mit Minimumgeschwindigkeit (Vₘᵢₙ) dreht, einerseits und einem Minimumrotorantriebsdrehmoment (C_{EDmin}), das der Minimumfrequenz (Fₘᵢₙ) des Rotors (10) entspricht, andererseits, und so, dass das Maximummotordrehmoment (C_{MotMax}) gleich der Summe eines mechanischen Drehmoments (C_{MecVmax}) ist, das erforderlich ist, um den Mechanismus mit Ausnahme des Rotors (10) des Mikrogenerators (100) anzutreiben, wobei sich das Drehteil (1) einerseits mit Maximumgeschwindigkeit (Vₘₐₓ) dreht und andererseits ein Maximumrotorantriebsdrehmoment (C_{EDmax}) der Maximumfrequenz (Fₘₐₓ) des Rotors entspricht.

7. Zeitmesser (2000) nach Anspruch 6, **dadurch gekennzeichnet, dass** die Reguliervorrichtung (1000) eine Elektrolumineszenzdiode (31, 32) oder mehrere Elektrolumineszenzdioden (31, 32) in einer solchen Anzahl aufweist, dass, abhängig von ihrer Art und ihren Abmessungen, alle in der Reguliervorrichtung (1000) umfassten Elektrolumineszenzdioden (31, 32) so angeordnet sind, dass sie elektrische Energie mit einem Antriebsdrehmoment des Rotors (10) zwischen dem Minimumantriebsdrehmoment des Rotors (C_{EDmin}), das der Minimumfrequenz (Fₘᵢₙ) des Rotors entspricht, und dem Maximumantriebsdrehmoment des Rotors (C_{EDmax}), das der Maximumfrequenz (Fₘₐₓ) des Rotors (10) entspricht, abbauen.

8. Zeitmesser (2000) nach einem der Ansprüche 1 bis 7, **dadurch gekennzeichnet, dass** mindestens eine Elektrolumineszenzdiode (31, 32) indirekt über einen Graetz-Brückengleichrichter, der die einzige elektrische und/oder elektronische Schaltung bildet, durch mindestens eine Spule (11) gespeist wird, die einen elektrischen Strom bereitstellt, der induziert wird, wenn sich der Rotor in Bezug auf den Stator (20) des Mikrogenerators (100) dreht.

9. Zeitmesser (2000) nach einem der Ansprüche 1 bis 7, **dadurch gekennzeichnet, dass** mindestens eine Elektrolumineszenzdiode (31, 32) direkt von mindestens einer Spule (11) gespeist wird, wenn diese sich in Bezug auf den Stator (20) des Mikrogenerators (100) dreht.

10. Zeitmesser (2000) nach einem der Ansprüche 1 bis 9, **dadurch gekennzeichnet, dass** der Stator (20) die Permanentmagnete (25) und der Rotor (10) die Spulen (11) trägt und dass jede der Elektrolumineszenzdioden (31, 32) auf dem Rotor (10) angebracht ist.

11. Zeitmesser (2000) nach Anspruch 10, **dadurch gekennzeichnet, dass** die Permanentmagnete (25) in axialer Projektion innerhalb einer kreisförmigen Fläche angeordnet sind, die durch den Rotor (10) definiert ist, wenn er sich dreht.

12. Zeitmesser (2000) nach Anspruch 10 oder 11, **dadurch gekennzeichnet, dass** der Rotor (10) mindestens ein Paar Elektrolumineszenzdioden (31, 32) trägt, die bevorzugt diametral gegenüberliegend und in umgekehrter Polarität zueinander angeordnet sind.

13. Zeitmesser (2000) nach einem der Ansprüche 10 bis 12, **dadurch gekennzeichnet, dass** die Reguliervorrichtung (1000) in der Nähe des Mikrogenerators (100), mindestens eine ortsfeste Lichtleiterstruktur umfasst, die angeordnet ist, für jede beliebige Winkelstellung des Rotors (10), wenn dieser sich dreht, mindestens einen Großteil des von der mindestens einen Elektrolumineszenzdiode (31, 32) emittierten Lichts zu sammeln und dann dieses emittierte Licht in Richtung zu dem mindestens einen sichtbaren Teil des Zeitmessers zu leiten, um eine im Wesentlichen konstante und/oder im Wesentlichen gleichmäßige Beleuchtung dieses sichtbaren Teils zu erreichen, wenn die wenigstens eine Elektrolumineszenzdiode emittiert.

14. Zeitmesser (2000) nach einem der Ansprüche 1 bis 13, **dadurch gekennzeichnet, dass** jede in dem Zeitmesser umfasste elektrische und/oder elektronische Ausrüstung ein Element des Mikrogenerators (100) ist.

15. Zeitmesser (2000) nach Ansprüchen 10 und 14, **dadurch gekennzeichnet, dass** jede in dem Zeitmesser umfasste elektrische und/oder elektronische Schaltung auf dem Rotor (10) des Mikrogenerators (100) angebracht ist.

16. Zeitmesser (2000) nach einem der Ansprüche 1 bis 15, **dadurch gekennzeichnet, dass** der Zeitmesser eine Vorrichtung für ein Freigeben und Anhalten des Mikrogenerators (100) aufweist, die entweder eine Steuervorrichtung (400), die von einem Benutzer betätigt werden kann, um den Antrieb des Rotors (10) des Mikrogenerators (100) freizugeben, wobei die Steuervorrichtung (400) ein Steuerorgan und/oder einen Druckknopf und/oder eine mit einer Sperrfeder ausgestattete Verriegelung aufweist, oder einen Verriegelungsmechanismus aufweist, der durch einen in dem Zeitmesser (2000) umfassten Mechanismus (600) betätigt werden kann.

17. Zeitmesser (2000) nach Anspruch 16, **dadurch gekennzeichnet, dass** der Rotor (10) ein Sperrrad (18) aufweist und die Freigabe- und Anhaltvorrichtung einen Sperrkegel (92) aufweist, der in das Sperrrad (18) eingreift, um die Drehung des Mikrogenerators (100) auf Anforderung auszulösen.

18. Zeitmesser (2000) nach Anspruch 16 oder 17, **dadurch gekennzeichnet, dass** die Freigabe- und Anhaltvorrichtung eine mechanische Zeitmessvorrichtung für eine Begrenzung der Drehzeit des Rotors (10) aufweist.

19. Zeitmesser (2000) nach einem der Ansprüche 1 bis 18, **dadurch gekennzeichnet, dass** der Zeitmesser eine bestimmte Zone aufweist, die direkt oder indirekt von mindestens einer Elektrolumineszenzdiode (31, 32) beleuchtet werden kann, wenn diese Licht emittiert.

20. Zeitmesser (2000) nach einem der Ansprüche 1 bis 19, **dadurch gekennzeichnet, dass** der Zeitmesser einen akustischen Animationsmechanismus aufweist, bei dem es sich um ein Schlagwerk oder einen sich wiederholenden oder musikalischen Animationsmechanismus handelt, der das Drehteil (1) umfasst, dessen Drehgeschwindigkeit durch die Reguliervorrichtung (1000) geregelt wird.

21. Zeitmesser (2000) nach einem der Ansprüche 1 bis 19, **dadurch gekennzeichnet, dass** der Zeitmesser einen visuellen Animationsmechanismus aufweist, der das Drehteil (1) umfasst, dessen Drehgeschwindigkeit durch die Reguliervorrichtung (1000) geregelt wird.

22. Zeitmesser (2000) nach Anspruch 20 oder 21, **dadurch gekennzeichnet, dass** mindestens eine Elektrolumineszenzdiode (31, 32) während einer akustischen oder visuellen Animationssequenz auf dem Zeitmesser (2000) Licht in Richtung einer bestimmten Zone emittiert.

23. Zeitmesser (2000) nach einem der Ansprüche 1 bis 22, **dadurch gekennzeichnet, dass** die Reguliervorrichtung keinen elektrischen Energiespeicherkondensator aufweist.

24. Verfahren für ein Regulieren der Drehgeschwindigkeit eines Drehteils (1) eines Zeitmessers (2000) innerhalb eines Betriebsgeschwindigkeitsbereiches des Drehteils (1) zwischen einer Minimumgeschwindigkeit (Vₘᵢₙ) und einer Maximumgeschwindigkeit (Vₘₐₓ), die streng größer als die Minimumgeschwindigkeit ist, wobei das Drehteil (1) von einer in dem Zeitmesser (2000) umfassten Motorvorrichtung (200) angetrieben wird, wobei dieses Verfahren eine Vorrichtung (1000) für ein Regulieren der Drehgeschwindigkeit des Drehteils (1) verwendet, die von einem Mikrogenerator (100) gebildet wird, der einen Rotor (10) aufweist, der mechanisch mit dem Drehteil (1) gekoppelt ist, wobei dieser Rotor um eine Drehachse (D) in Bezug auf einen Stator (20), der Permanentmagnete (25) oder Spulen trägt, beweglich ist, wobei der Rotor Spulen (11) oder Permanentmagnete trägt; **dadurch gekennzeichnet, dass** die Spulen (11) direkt oder indirekt mit mindestens einer Elektrolumineszenzdiode (31, 32) verbunden sind; dass die Eigenschaften des Mikrogenerators (100) und der mindestens einen Elektrolumineszenzdiode (31, 32) bestimmt werden, die, falls zutreffend, eine elektrische und/oder elektronische Schaltung ohne wesentliche elektrische Stromspeicherkomponente darstellt, die zwischen den Spulen, der einzigen elektrischen Energieverbrauchsvorrichtung und dem Untersetzungsgetriebe der Reguliervorrichtung (1000) zwischen dem Drehteil (1) und dem Rotor (10) angeordnet ist, sodass, für den Betriebsgeschwindigkeitsbereich des Drehteils (1) der entsprechende Frequenzbereich der Drehung des Rotors (10), der zwischen einer Minimumfrequenz (Fₘᵢₙ) und einer Maximumfrequenz (Fₘₐₓ) umfasst ist, in den Spulen einen induzierten Spannungsbereich erzeugt, dessen maximaler induzierter Spannungswert, der für die Maximumfrequenz (Fₘₐₓ) auftritt, größer ist als eine Schwellenspannung (Us) der mindestens einen Elektrolumineszenzdiode (31, 32); und dass die Motorvorrichtung (200) so ausgelegt ist, dass ihr nutzbarer Motordrehmomentbereich ein Minimumdrehmoment (C_{MotMin}), das das Drehteil (1) bei der Minimumgeschwindigkeit des Betriebsgeschwindigkeitsbereichs antreibt, und ein Maximumdrehmoment (C_{MotMax}) aufweist, das das Drehteil (1) bei der Maximumgeschwindigkeit des Betriebsgeschwindigkeitsbereichs antreibt.

25. Regulierungsverfahren nach Anspruch 24, **dadurch gekennzeichnet, dass** der minimale Wert der induzierten Spannung, der bei der Minimumfrequenz (Fₘᵢₙ) des induzierten Spannungsbereichs auftritt, ebenfalls größer ist als die Schwellenspannung (Us) der mindestens einen Elektrolumineszenzdiode (31, 32).

26. Regulierungsverfahren nach einem der Ansprüche 24 oder 25, **dadurch gekennzeichnet, dass** die Reguliervorrichtung (1000) dazu bestimmt ist, die Drehfrequenz des Rotors (10) durch Halten derselben innerhalb des Frequenzbereichs, zwischen der Minimumfrequenz (Fₘᵢₙ) und der Maximumfrequenz (Fₘₐₓ), für den nutzbaren Drehmomentbereich der Motorvorrichtung zwischen dem Minimummotordrehmoment (C_{MotMin}) und dem Maximummotordrehmoment (C_{MotMax}) zu regeln.

27. Regulierungsverfahren nach einem der Ansprüche 24 bis 26, **dadurch gekennzeichnet, dass** die Reguliervorrichtung angeordnet ist, keine Mittel für ein Abbauen kinetischer Energie des Rotors (10) des Mikrogenerators (100) aufzuweisen.

28. Regulierungsverfahren nach einem der Ansprüche 24 bis 27, **dadurch gekennzeichnet, dass** die Motorvorrichtung mit einem Federhaus (200) ausgestattet ist, das so dimensioniert ist, dass der nutzbare Bereich des von ihm bereitgestellten Drehmoments, zwischen dem Minimummotordrehmoment (C_{MotMin}) und dem Maximummotordrehmoment (C_{MotMax}), so ist, dass das Miminummotordrehmoment (C_{MotMin}) gleich der Summe eines mechanischen Drehmoments (C_{MecVmin}) ist, das erforderlich ist, um den Mechanismus mit Ausnahme des Rotors (10) des Mikrogenerators (100) anzutreiben, wobei sich das Drehteil (1) mit Minimumgeschwindigkeit (Vₘᵢₙ) dreht, einerseits und einem Minimumrotorantriebsdrehmoment (C_{EDmin}), das der Minimumfrequenz (Fₘᵢₙ) des Rotors (10) entspricht, andererseits, und so, dass das Maximummotordrehmoment (C_{MotMax}) gleich der Summe eines mechanischen Drehmoments (C_{MecVmax}) ist, das erforderlich ist, um den Mechanismus mit Ausnahme des Rotors (10) des Mikrogenerators (100) anzutreiben, wobei sich das Drehteil (1) einerseits mit Maximumgeschwindigkeit (Vₘₐₓ) dreht und andererseits ein Maximumrotorantriebsdrehmoment (C_{EDmax}) der Maximumfrequenz (Fₘₐₓ) des Rotors entspricht.

29. Regulierungsverfahren nach Anspruch 28, **dadurch gekennzeichnet, dass** die Elektrolumineszenzdiode (31, 32) oder mehrere Elektrolumineszenzdioden (31, 32) in einer solchen Anzahl gewählt werden, dass, abhängig von ihrer Art und ihren Abmessungen, alle in der Reguliervorrichtung (1000) umfassten Elektrolumineszenzdioden (31, 32) so angeordnet sind, dass sie eine elektrische Verlustleistung mit einem Rotorantriebsdrehmoment aufweisen, das zwischen dem Minimumrotorantriebsdrehmoment (C_{EDmin}), das der Minimumfrequenz (Fₘᵢₙ) entspricht, und dem Maximumrotorantriebsdrehmoment (C_{EDmax}), das der Maximumfrequenz (Fₘₐₓ) entspricht, liegt.

30. Regulierungsverfahren nach einem der Ansprüche 24 bis 29, **dadurch gekennzeichnet, dass** eine indirekte Stromversorgung der mindestens einen Elektrolumineszenzdiode (31, 32) durch den Mikrogenerator (100) gewählt wird, und dass die mindestens eine Elektrolumineszenzdiode (31, 32) mit dem Mikrogenerator (100) über eine elektrische und/oder elektronische Schaltung ohne wesentliche Speicherkomponente für einen elektrischen Strom verbunden ist, der in den Spulen (11) induziert wird, wenn sich der Rotor (10) des Mikrogenerators (100) dreht.

## Claims

1. Timepiece (2000) comprising a rotating wheel set (1), a motor device (200) arranged to be able to drive this rotating wheel set, and a regulating device (1000) for regulating the speed of rotation of the rotating wheel set, this regulating device including a microgenerator (100) which includes a stator (20) and a rotor (10) mechanically coupled to the rotating wheel set (1), the stator (20) carrying permanent magnets (25) or coils and the rotor carrying coils (11) or permanent magnets respectively; **characterised in that** the regulating device further comprises at least one light-emitting diode (31, 32) which is powered, directly or indirectly, by the microgenerator; **in that**, in the case of said at least one light-emitting diode being indirectly powered by the microgenerator, said at least one light-emitting diode is connected to the microgenerator via an electrical and/or electronic circuit without any substantial electrical energy storage component; **in that** the microgenerator (100) and said at least one light-emitting diode are arranged in such a way that, for a functional speed range of the rotating wheel set between a minimum speed (Vₘᵢₙ) and a maximum speed (Vₘₐₓ) that is strictly greater than the minimum speed, the corresponding frequency range of the rotation of the rotor (10), between a minimum frequency (Fₘᵢₙ) and a maximum frequency (Fₘₐₓ), generates, in the coils (11), a range of induced voltage whose maximum induced voltage value, occurring for said maximum frequency (Fₘₐₓ), is greater than a threshold voltage (Us) of said at least one light-emitting diode (31, 32); and **in that** said at least one light-emitting diode and, where appropriate, said electrical and/or electronic circuit without any substantial electrical energy storage component constitute substantially the only electrical energy-consuming device incorporated in the regulating device, the motor device being arranged in such a way that it has a useful motor torque range allowing the rotating wheel set to be driven substantially within said functional speed range.

2. Timepiece (2000) according to claim 1, **characterised in that** the minimum induced voltage value, occurring for said minimum frequency (Fₘᵢₙ), of said induced voltage range is also greater than the threshold voltage (Us) of said at least one light-emitting diode (31, 32).

3. Timepiece (2000) according to claim 1 or 2, **characterised in that** the regulating device does not include any means for dissipating the kinetic energy of the rotor (10) of the microgenerator (100).

4. Timepiece (2000) according to one of claims 1 to 3, **characterised in that** the motor device is arranged so that its useful motor torque range has a minimum torque (C_{MotMin}), driving the rotating wheel set (1) at said minimum speed (Vₘᵢₙ) of the functional speed range, and a maximum torque (C_{MotMax}) driving the rotating wheel set at said maximum speed (Vₘₐₓ) of this functional speed range.

5. Timepiece (2000) according to claim 4, **characterised in that** the regulating device (1000) regulates the frequency of rotation of the rotor (10) by maintaining it in said frequency range, between the minimum frequency (Fₘᵢₙ) and the maximum frequency (Fₘₐₓ), for the useful torque range of the motor device between the minimum motor torque (C_{MotMin}) and the maximum motor torque (C_{MotMax}).

6. Timepiece (2000) according to claim 5, **characterised in that** said motor device is formed by a barrel (200) which is dedicated to driving a mechanism comprising the rotating wheel set (1) and dimensioned so that the useful range of the torque which it outputs, between the minimum motor torque (C_{MotMin}) and the maximum motor torque (C_{MotMax}), is such that the minimum motor torque (C_{MotMin}) is equal to the sum of a mechanical torque (C_{MecVmin}) required to drive the mechanism, with the exception of the rotor (10) of the microgenerator (100), with the rotating wheel set (1) rotating at the minimum speed (Vₘᵢₙ), on the one hand, and a minimum rotor drive torque (C_{EDmin}) corresponding to the minimum frequency (Fₘᵢₙ) of the rotor (10), on the other hand, and such that the maximum motor torque (C_{MotMax}) is equal to the sum of a mechanical torque (C_{MecVmax}) required to drive the mechanism, with the exception of the rotor (10) of the microgenerator (100), with the rotating wheel set (1) rotating at the maximum speed (Vₘₐₓ), on the one hand, and to a maximum rotor drive torque (C_{EDmax}) corresponding to the maximum frequency (Fₘₐₓ) of the rotor, on the other hand.

7. Timepiece (2000) according to claim 6, **characterised in that** said regulating device (1000) includes one light-emitting diode (31, 32) or several light-emitting diodes (31, 32) in such a number that, according to their type and size, all of the light-emitting diodes (31, 32) included in the regulating device (1000) are arranged to dissipate electrical energy with a drive torque of the rotor (10) between the minimum rotor drive torque (C_{EDmin}), corresponding to the minimum frequency (Fₘᵢₙ) of the rotor, and the maximum rotor drive torque (C_{EDmax}) corresponding to the maximum frequency (Fₘₐₓ) of the rotor (10).

8. Timepiece (2000) according to one of claims 1 to 7, **characterised in that** at least one light-emitting diode (31, 32) is powered indirectly, via a Graetz bridge rectifier forming the one and only electrical and/or electronic circuit, by at least one coil (11) supplying an electric current induced during the rotation of the rotor relative to the stator (20) of the microgenerator (100).

9. Timepiece (2000) according to one of claims 1 to 7, **characterised in that** at least one light-emitting diode (31, 32) is powered directly by at least one coil (11) as it rotates relative to the stator (20) of the microgenerator (100).

10. Timepiece (2000) according to one of claims 1 to 9, **characterised in that** the stator (20) carries the permanent magnets (25), and the rotor (10) carries the coils (11); and **in that** each said light-emitting diode (31, 32) is mounted on said rotor (10).

11. Timepiece (2000) according to claim 10, **characterised in that** the permanent magnets (25) are located, whe projected axially, inside a circular surface defined by the rotor (10) when it is rotating.

12. Timepiece (2000) according to claim 10 or 11, **characterised in that** the rotor (10) carries at least one pair of light-emitting diodes (31, 32), which are preferably diametrically opposed and arranged in reverse polarity to one another.

13. Timepiece (2000) according to one of claims 10 to 12, **characterised in that** the regulating device (1000) includes, in the vicinity of the microgenerator (100), at least one stationary light-guiding structure arranged to collect, for any angular position of the rotor (10) when the latter is rotating, at least a major part of the light emitted by at least one light-emitting diode (31, 32) and to then guide this emitted light towards at least one visible part of the timepiece, so as to obtain a substantially constant and/or substantially uniform illumination of this visible part when the at least one light-emitting diode is emitting.

14. Timepiece (2000) according to one of claims 1 to 13, **characterised in that** any electrical and/or electronic equipment included in the timepiece is an element of the microgenerator (100).

15. Timepiece (2000) according to claims 10 and 14, **characterised in that** any electrical and/or electronic circuit which the timepiece comprises is mounted on the rotor (10) of the microgenerator (100).

16. Timepiece (2000) according to one of claims 1 to 15, **characterised in that** the timepiece includes a device for releasing and stopping said microgenerator (100) which comprises either a control device (400) which can be actuated by a user to trigger the driving of the rotor (10) of the microgenerator (100), said control device (400) including a control member and/or a push-button and/or a bolt equipped with a bolt spring, or an engagement mechanism which can be actuated by a mechanism (600) included in said timepiece (2000).

17. Timepiece (2000) according to claim 16, **characterised in that** the rotor (10) includes a ratchet (18), and the release and stop device comprises a click (92) cooperating with the ratchet (18) to trigger the rotation of the microgenerator (100) on demand.

18. Timepiece (2000) according to claim 16 or 17, **characterised in that** the release and stop device includes a mechanical delay device for limiting the duration of rotation of the rotor (10).

19. Timepiece (2000) according to one of claims 1 to 18, **characterised in that** the timepiece includes a specific zone which can be illuminated directly or indirectly by at least one light-emitting diode (31, 32) when the latter is emitting light.

20. Timepiece (2000) according to one of claims 1 to 19, **characterised in that** the timepiece includes an acoustic animation mechanism which is a striking or repeating or musical animation mechanism including the rotating wheel set (1) whose speed of rotation is regulated by the regulating device (1000).

21. Timepiece (2000) according to one of claims 1 to 19, **characterised in that** the timepiece includes a visual animation mechanism including the rotating wheel set (1), the speed of rotation of which is regulated by the regulating device (1000).

22. Timepiece (2000) according to claim 20 or 21, **characterised in that** at least one light-emitting diode (31, 32) emits light towards a determined zone during an acoustic animation or visual animation sequence of the timepiece (2000).

23. Timepiece (2000) according to one of claims 1 to 22, **characterised in that** the regulating device has no electrical energy storage capacitor.

24. Method for regulating the speed of rotation of a rotating wheel set (1) of a timepiece (2000), in a functional speed range of the rotating wheel set (1) between a minimum speed (Vₘᵢₙ) and a maximum speed (Vₘₐₓ) that is strictly greater than the minimum speed, the rotating wheel set (1) being driven by a motor device (200) included in the timepiece (2000), this method implementing a device (1000) for regulating the speed of rotation of the rotating wheel set (1) which is formed by a microgenerator (100) comprising a rotor (10) mechanically coupled to the rotating wheel set (1), this rotor being movable about an axis of rotation (D) relative to a stator (20) carrying permanent magnets (25) or coils, the rotor carrying coils (11) or permanent magnets respectively; **characterised in that** the coils (11) are connected, directly or indirectly, to at least one light-emitting diode (31, 32); **in that** the features of the microgenerator (100) and of said at least one light-emitting diode (31, 32), which together with, where appropriate, an electrical and/or electronic circuit without any substantial electric current storage component arranged between the coils, constitute the only device consuming electrical energy and reducing the ratio of the regulating device (1000) between the rotating wheel set (1) and the rotor (10), are determined in such a way that, for the functional speed range of the rotating wheel set (1), the corresponding frequency range of the rotation of the rotor (10), between a minimum frequency (Fₘᵢₙ) and a maximum frequency (Fₘₐₓ), generates in the coils an induced voltage range whose maximum induced voltage value, occurring for said maximum frequency (Fₘₐₓ), is greater than a threshold voltage (Us) of said at least one light-emitting diode (31, 32); and **in that** the motor device (200) is arranged so that its useful motor torque range has a minimum torque (C_{MotMin}) driving the rotating wheel set (1) at said minimum speed of the functional speed range, and a maximum torque (C_{MotMax}) driving the rotating wheel set (1) at the maximum speed of the functional speed range.

25. Regulation method according to claim 24, **characterised in that** the minimum induced voltage value, occurring for said minimum frequency (Fₘᵢₙ), of said induced voltage range is also greater than the threshold voltage (Us) of said at least one light-emitting diode (31, 32).

26. Regulation method according to claim 24 or 25, **characterised in that** the regulating device (1000) is designed to regulate the rotation frequency of the rotor (10) by maintaining it in said frequency range, between the minimum frequency (Fₘᵢₙ) and the maximum frequency (Fₘₐₓ), for a useful torque range of the motor device, between a minimum motor torque (C_{Motmin}) and a maximum motor torque (C_{MotMax}).

27. Regulation method according to one of claims 24 to 26, **characterised in that** the regulating device is arranged so as not to include any means of dissipating the kinetic energy of the rotor (10) of the microgenerator (100).

28. Regulation method according to one of claims 24 to 27, **characterised in that** the motor device is equipped with a barrel (200) dimensioned so that the useful range of the torque which it outputs, between the minimum motor torque (C_{MotMin}) and the maximum motor torque (C_{MotMax}), is such that the minimum motor torque (C_{MotMin}) is equal to the sum of a mechanical torque (C_{MecVmin}) required to drive the mechanism, with the exception of the rotor (10) of the microgenerator (100), with the rotating wheel set (1) rotating at the minimum speed (Vₘᵢₙ), on the one hand, and a minimum rotor drive torque (C_{EDmin}) corresponding to the minimum frequency (Fₘᵢₙ) of the rotor (10) on the other hand, and such that the maximum motor torque (C_{MotMax}) is equal to the sum of a mechanical torque (C_{MecVmax}) required to drive the mechanism, with the exception of the rotor (10) of the microgenerator (100), with the rotating wheel set (1) rotating at the maximum speed (Vₘₐₓ), on the one hand, and to a maximum rotor drive torque (C_{EDmax}) corresponding to the maximum frequency (Fₘₐₓ) of the rotor, on the other hand.

29. Regulation method according to claim 28, **characterised in that** the light-emitting diode (31, 32) or several light-emitting diodes (31, 32) are chosen in such a number that, depending on their type and size, all of the light-emitting diodes (31, 32) included in the regulating device (1000) are arranged to dissipate electricity with a rotor drive torque between the minimum rotor drive torque (C_{EDmin}), corresponding to the minimum frequency (Fₘiₙ), and the maximum rotor drive torque (C_{EDmax}) corresponding to the maximum frequency (Fₘₐₓ).

30. Regulation method according to one of claims 24 to 29, **characterised in that** an indirect powering of said at least one light-emitting diode (31, 32) by the microgenerator (100) is chosen, and **in that** said at least one light-emitting diode (31, 32) is connected to the microgenerator (100) via an electrical and/or electronic circuit without a substantial component for storing an electric current induced in the coils (11) when the rotor (10) of the microgenerator (100) is rotating.
